# EUROPÄISCHE PATENTSCHRIFT

(11) **EP 2 559 458 B1**
(45) Veröffentlichungstag und Bekanntmachung des Hinweises auf die Patenterteilung: **06.07.2016**
(21) Anmeldenummer: 12005493.7
(22) Anmeldetag: 27.07.2012
(51) Int. Cl.: A62C 37/11, A62C 37/42, A62C 37/48, A62C 3/00, A62C 2/24

(54) **Auslösevorrichtung**
Actuator
Dispositif de libération

(30) Priorität: 15.08.2011 DE 202011104314 U
(43) Veröffentlichungstag der Anmeldung: 20.02.2013
(73) Patentinhaber: Naber Holding GmbH & Co. KG, 48529 Nordhorn (DE)
(72) Erfinder: Friebel, Lennart Simon, 39104 Magdeburg (DE); Naber, Hans-Joachim, 48527 Nordhorn (DE)
(74) Vertreter: Angerhausen, Christoph

(56) Entgegenhaltungen:
- EP-A2- 1 905 485
- CN-Y- 2 219 143
- DE-A1- 2 259 656
- DE-C1- 3 530 497
- DE-U1- 20 209 353
- FR-A- 1 240 684
- US-A- 5 775 431

## Beschreibung

Die Erfindung betrifft ein System aus mindestens zwei Auslösevorrichtungen für ein Feuerlöschsystem, insbesondere für den Einbau in einem Abluftkanalsystem, mit einem Schlitten, der gegenüber einem ortsfesten Bauteil der Auslösevorrichtung oder des Feuerlöschsystems linear verstellbar vorgespannt ist, wobei zwischen einer ersten Fläche des Schlittens und einer ersten Fläche des ortsfesten Bauteils, die sich gegenüber stehen und sich im Zuge eines Abbaus der Vorspannung einander annähern, ein temperaturempfindliches Auslöseelement angeordnet ist. Solche Auslösevorrichtungen sind aus der DE 22 59 656 A1 und aus der US 5,775,431 A bekannt.

Aus der DE 10 2006 005 361 B3 ist eine elektromechanische Auslösevorrichtung bekannt, bei der ein Elektromagnet mittels eines Stößels eine Kraft auf das Ventil einer druckbeaufschlagten Löschmittelquelle ausübt, woraufhin das Löschmittel aus der Löschmittelquelle austritt und über ein Steigrohr ausgetrieben wird.

Die beschriebene Vorrichtung ist zwar grundsätzlich auch dafür geeignet, in einem Abluftkanalsystem verbaut zu werden. Dies bedingt jedoch, dass in dem Abluftkanalsystem eine elektrische Energieversorgung für die Ansteuerung des Elektromagneten bereitgestellt ist. Weiterhin müssen diejenigen Mittel, welche dazu vorgesehen sind, das Brandereignis zu detektieren, ebenfalls als gesonderte Bauteile in dem Abluftkanalsystem bereitgestellt werden.

Es ist die Aufgabe der Erfindung, ein gattungsgemäßes System aus mindestens zwei Auslösevorrichtungen für ein Feuerlöschsystem vorzuschlagen, das keiner Anbindung an eine externe Energiequelle bedarf und darüber hinaus auch sämtliche Mittel, die für die Detektierung des Brandereignisses notwendig sind, umfasst. Das vorzuschlagende System soll darüber hinaus redundant gegenüber dem Versagen eines der mindestens zwei Auslösevorrichtungen sein.

Diese Aufgabe wird erfindungsgemäß durch ein System mit den Merkmalen des Anspruchs 1 gelöst. Die abhängigen Ansprüche betreffen jeweils vorteilhafte Ausführungsformen der Erfindung.

Das der Erfindung zugrundeliegende Prinzip beruht somit darauf, dass ein temperaturempfindliche Auslöseelement, also beispielsweise eine flüssigkeitsgefüllte Glasampulle oder ein Schmelzlot, einen linear verstellbaren Schlitten auf Vorspannung hält, wobei das temperaturempfindliche Auslöseelement im Brandfall, etwa weil es zerstört wird, die Vorspannung freigibt, wodurch der Schlitten für die Auslösung des Feuerlöschsystems linear verlagert wird.

Bevorzugt umfasst das Feuerlöschsystem eine druckbeaufschlage Löschmittelquelle, die ein Löschmittel beinhaltet, das über ein Ventil in Folge einer Betätigung durch den Schlitten ausgetrieben werden kann. Die Betätigung des Ventils kann entweder unmittelbar über den Schlitten erfolgen oder über einen Kipphebel, eine Klinke oder dergleichen, die von dem Schlitten im Zuge seiner Verlagerung angetrieben werden. Die Vorspannung wird bevorzugt mit Hilfe eines federelastischen Elements, beispielsweise mit Hilfe einer Schrauben- oder einer Schenkelfeder, bereitgestellt.

Das erfindungsgemäße Auslösevorrichtungssystem zeichnet sich gerade dadurch aus, dass sie ausschließlich auf mechanische Mittel zurückgreift. Dadurch wird eine kompakte Bauweise ermöglicht. Bevorzugt ist das temperaturempfindliche Auslöseelement derart angeordnet, dass es von dem im Brandfall entstehenden heißen Volumenstrom möglichst großflächig umströmt wird. Dies kann dadurch erreicht werden, dass das temperaturempfindliche Auslöseelement unter einem Winkel zwischen 0° und 90° zur Strömungsrichtung angeordnet ist.

Das erfindungsgemäße Auslösevorrichtungssystem ist insbesondere dafür geeignet, in einem Abluftkanal installiert zu werden, der an eine Dunstabzugshaube über einem Herd angeschlossen ist. Im Brandfall wird die heiße Luft von der Dunstabzugshaube angesogen und über das angeschlossene Kanalsystem abgeleitet. Ist die erfindungsgemäße Auslösevorrichtung oder zumindest das temperaturempfindliche Auslöseelement dieser innerhalb des Abluftkanals angeordnet, so ist sichergestellt, dass das temperaturempfindliche Auslöseelement im Brandfall mit der entstehenden Heißluft in Kontakt kommt und zur Auslösung des vorgespannten Schlittens führt. Besonders bevorzugt ist bei einer Ausführungsform, bei welcher die Auslösevorrichtung in einem Abluftkanal installiert ist, auch vorgesehen, dass mit der Auslösung des Feuerlöschsystems durch den sich verlagernden Schlitten gleichzeitig ein Schalter betätigt wird, der die Stromzufuhr des Motors der Dunstabzugshaube unterbricht.

Je nach Ausführungsform der Erfindung übt der Schlitten entweder im vorgespannten oder im entspannten Zustand der Auslösevorrichtung eine Kraft auf ein Ventil einer druckbeaufschlagten Löschmittelquelle aus, wobei das Ventil entsprechend im kraftlosen oder im kraftbeaufschlagten Zustand ein Löschmittel aus der Löschmittelquelle freigibt. Erfindungsgemäß sind somit Ausführungsformen denkbar, bei denen die Verlagerung des Schlittens im Zuge des Vorspannungsabbaus entweder dazu führt, dass auf das Ventil eine Kraft ausgeübt wird, oder dass eine bestehende Kraftbeaufschlagung des Ventils unterbrochen wird.

Ist das Auslösevorrichtungssystem für ein Feuerlöschsystem vorgesehen, welches beispielsweise in einer Dunstabzugshaube installiert ist, und ist vorgesehen, dass im Brandfall die Bestromung des Dunstabzugshaubenmotors unterbrochen wird, so kann es sinnvoll sein, dass die Auslösevorrichtung ein Dämpfungsglied aufweist, das entlang der Verstellrichtung von Schlitten und ortsfestem Bauteil zueinander wirkt. Auf diese Weise wird vermieden, dass bereits Löschmittel freigesetzt wird, während über die Dunstabzugshaube noch ein Volumenstrom angesogen wird, was dazu führen würde, dass das Löschmittel über das Abluftkanalsystem von dem Brandherd wegtransportiert wird.

Bei einer Ausführungsform, bei welcher das Auslösevorrichtungssystem für ein Feuerlöschsystem verwendet wird, das in einem Abluftkanal installiert werden soll, kann es zweckmäßig sein, dass das ortsfeste Bauteil eine Begrenzungswandung des Abluftkanals, d. h. der Mantel des Abluftkanals, ist. Bei dieser Ausführungsform kann dann vorgesehen sein, dass der Schlitten durch die Wandung hindurchragt, so dass er abschnittsweise im Kanalinneren und abschnittsweise außerhalb des Kanals angeordnet ist, wobei die erste Fläche des Schlittens im Kanalinneren angeordnet ist und die erste Fläche des ortsfesten Bauteils eine Innenfläche der Wandung vorliegt. Dabei wird die Vorspannung zwischen dem ortsfesten Bauteil und dem Schlitten durch ein federelastisches Element bereitgestellt, das zwischen einer zweiten Fläche des Schlittens, die zu der ersten Fläche des Schlittens beabstandet außerhalb des Kanals angeordnet ist, und einer Außenfläche der Wandung wirkt. Bei dieser Ausführungsform ist somit vorgesehen, dass lediglich diejenigen Mittel, welche für die Detektierung des Brandfalls notwendig sind, insbesondere das temperaturempfindliche Auslöseelement, im Inneren des Kanals angeordnet und damit dem heißen Volumenstrom und im Übrigen den Wrasen ausgesetzt sind. Die Wandung kann auch eine Außenwand eines Gehäuses sein, in welchem zumindest diejenigen Bestandteile des Feuerlöschsystems und der Auslösevorrichtung aufgenommen sind, welche nicht dem heißen Volumenstrom ausgesetzt werden sollten.

Bei einer weiteren Ausführungsform der Erfindung erfolgt die Betätigung des Ventils nicht unmittelbar über den Schlitten. Vielmehr ist vorgesehen, dass die Auslösevorrichtung einen schwenkbar gelagerten Kipphebel umfasst, der eine Stoßseite aufweist, gegen welche der Schlitten im Zuge des Vorspannungsabbaus und seiner damit einhergehenden linearen Verlagerung mit einer Stoßkante stößt. Des Weiteren umfasst der Kipphebel eine Betätigungsseite, die im Zuge eines Schwenkvorgang des Kipphelbels auf das Ventil einer druckbeaufschlagten Löschmittelquelle eine Kraft ausübt, wobei die Schwenkachse des Kipphebels in vertikaler Richtung zwischen der Stoßkante des Schlittens und dem Ventil angeordnet ist.

Die Erfindung umfasst weiterhin eine Ausführungsform, bei der der Schlitten an einer Stirnseite einen Betätigungskeil aufweist, mit Keilflächen, die sich in Vorschubrichtung des Schlittens unter einem Winkel annähern. Des Weiteren ist bei dieser Ausführungsform eine Ventilauslösung vorgesehen, die einem Ventil einer druckbeaufschlagten Löschmittelquelle zugeordnet ist, wobei die Ventilauslösung eine dem Ventil abgewandte ortsfeste Hälfte und eine dem Ventil zugewandte, gegenüber der ortsfesten Hälfte in Richtung des Ventils verlagerbare Hälfte aufweist, wobei die Hälften gegenüberliegende Flächen aufweisen, die sich in der Vorschubrichtung des Schlittens einander annähern. Vorteil dieser Ausführungsform ist die orthogonale Kraftwirkung auf das Ventil. Bei dieser Ausführungsform sind sowohl Ventile verwendbar, welche bei Kraftbeaufschlagung das Löschmittel freigeben, als auch Ventile, die bei Unterbrechung einer Kraftbeaufschlagung auslösen.

Die mechanische Verbindung zwischen Schlitten und Aufnahme kann mit Hilfe von Drähten, Seilen, Ösen und dergleichen auf einfachste Art und Weise realisiert werden. Dies hat den Vorteil, dass nicht nur ein einziges temperaturempfindliches Auslöseelement mit lokal begrenztem Wirkungsquerschnitt verwendet wird, sondern eine Mehrzahl von temperaturempfindlichen Auslöseelementen, welche beispielsweise über den Querschnitt eines Abluftkanals verteilt angeordnet sein können. Sinnvollerweise muss lediglich eine einzige Auslösevorrichtung für die Auslösung einer Löschmittelquelle vorgesehen sein, da die Auslösung einer einzigen Auslösevorrichtung aufgrund der mechanischen Anbindung der Auslösevorrichtungen untereinander stets das Auslösen sämtlicher Auslösevorrichtungen nach sich führt. Aus Sicherheitsgründen kann jedoch vorgesehen sein, dass eine Mehrzahl oder sämtliche der in dem erfindungsgemäßen System vorgesehenen Auslösevorrichtungen darauf ausgelegt sind, eine jeweils separate Löschmittelquelle auszulösen. Bevorzugt ist vorgesehen, dass mindestens drei Auslösevorrichtungen auf einer geschlossenen Kreisbahn angeordnet sind. Wird die geschlossene Kreisbahn gerade durch die Wandung eines im Querschnitt kreisrunden Abluftkanals gebildet, so kann die Wandung als gemeinsames ortsfestes Bauteil sämtlicher Auslösevorrichtungen dienen. Analog kann das vorbeschriebene System aber auch für den Einbau in einem Abluftkanal mit rechteckigem Querschnitt vorgesehen sein.

Das vorbeschriebene System mit Mehrfachauslösung hat den Vorteil, dass es im Brandfall in der Regel schneller anspricht als eine einzige Auslösevorrichtung. Das ist auch dadurch bedingt, dass aufgrund von Fertigungstoleranzen die Auslösezeiten der temperaturempfindlichen Auslöseelemente, beispielsweise der flüssigkeitsgefüllten Glasampullen oder der Schmelzlote, um mehrere Sekunden streuen können. Bei mehreren temperaturempfindlichen Auslöseelementen löst entweder das schnellste oder dasjenige aus, welches am stärksten dem heißen Volumenstrom im Brandfall ausgesetzt ist. Dadurch kann erreicht werden, dass, sofern vorgesehen, der Motor der Dunstabzugshaube frühzeitig abgestellt wird, wodurch auch die Einleitung des Löschvorgangs frühzeitiger geschehen kann. Nicht zuletzt wird die Verwendung mehrerer Auslösevorrichtungen dazu führen, dass sich die Zuverlässigkeit des Systems erhöht.

Weitere Einzelheiten der Erfindung werden anhand der nachstehenden Figuren erläutert. Dabei zeigt:
- Figur 1: eine erste Ausführungsform der erfindungsgemäßen Auslösevorrichtung;
- Figur 2: eine zweite Ausführungsform der erfindungsgemäßen Auslösevorrichtung;
- Figur 3: eine dritte Ausführungsform der erfindungsgemäßen Auslösevorrichtung;
- Figur 4: eine vierte Ausführungsform unter Verwendung eines Betätigungskeils; und
- Figur 5: ein Feuerlöschsystem unter Verwendung von vier Auslösevorrichtungen.

Figur 1 zeigt eine Auslösevorrichtung 1, die Teil eines erfindungsgemäßen Systems für ein Feuerlöschsystem ist, mit einem Schlitten 2 und einem ortsfesten Bauteil 3, wobei der Schlitten 2 gegenüber dem ortsfesten Bauteil 3 vorgespannt ist. Weiterhin ist vorgesehen, dass zwischen einer ersten Flächen 4 des Schlittens 2 und einer ersten Fläche 5 des ortsfesten Bauteils 3 ein temperaturempfindliches Auslöseelement 6 angeordnet ist. Es ist der Figur 1 zu entnehmen, dass das temperaturempfindliche Auslöseelement 6, welches im vorliegenden Fall als eine flüssigkeitsgefüllte Glasampulle ausgeführt ist, gerade dazu vorgesehen ist, die Vorspannung des Schlittens 2 gegenüber dem ortsfesten Bauteil 3 aufrecht zu erhalten. Sinnvollerweise muss dazu das temperaturempfindliche Auslöseelement 6 bei üblichen Raumtemperaturen und leicht darüber eine mechanische Stabilität aufweisen, die ausreicht, die Vorspannung des federeleastischen Elements 10, welches als eine Schraubenfeder ausgeführt ist, aufrecht zu erhalten. Weiterhin ist das temperaturempfindliche Auslöseelement 6 auch derart auszulegen, dass es bei im Brandfall typischerweise auftretenden Lufttemperatur zerstört wird und somit den vorgespannten Schlitten 2 freigibt.

In der Figur 1 ist die Auslösevorrichtung im vorgespannten Zustand dargestellt. In diesem Zustand übt der Schlitten 2 auf das Ventil 7 eine Kraft aus. Folglich ist bei der in Figur 1 dargestellten Ausführungsform das Ventil im kraftbeaufschlagten Zustand geschlossen, wodurch verhindert wird, das Löschmittel aus der druckbeaufschlagten Löschmittelquelle 8 austritt. Wird im Brandfall die Glasampulle 6 zerstört, so wird der Vorspannungsabbau bzw. die Bewegung des Schlittens mit Hilfe eines Dämpfungsglieds 9, welches vorliegend als ein Luftdämpfer ausgeführt ist, gehemmt. Dies ist insbesondere bei denjenigen Ausführungsformen sinnvoll, bei welchen im Brandfall vor dem Einleiten des Löschvorgangs der Abluftstrom unterbrochen werden soll.

Bei der in Figur 2 darstellten Ausführungsform der Auslösevorrichtung ist das ortsfeste Bauteil 3 als eine feststehende Wand ausgeführt. Dies kann beispielsweise die Begrenzungswand eines Abluftkanals sein. Es ist zu erkennen, dass der Schlitten 2 durch die Wandung 3 hindurchragt, wobei sich der Schlitten 2 abschnittsweise zur linken Seite der feststehenden Wand 3 und abschnittsweise zur rechten Seite der feststehenden Wand 3 erstreckt. Ist die feststehende Wand 3 eine Begrenzungswandung eines Abluftkanals, so ist bei der in Figur 2 darstellten Ausführungsform die erste Fläche 4 des Schlittens 2 im Kanalinneren angeordnet, während die erste Fläche 5 der Wandung 3 eine Innenfläche der Kanalwandung 3 ist. Gleichzeitig ist die Vorspannung zwischen der Wandung 3 und dem Schlitten 2 durch ein federelastisches Element 10 bereitgestellt, das zwischen einer zweiten Fläche 11 des Schlittens 2, die zu der ersten Fläche 4 des Schlittens 2 beabstandet außerhalb des Kanals angeordnet ist, und einer Außenfläche 12 der Wandung 3 wirkt. Bei dieser Ausführungsform ist das Ventil 7 der Löschmittelquelle 8 derart ausgestaltet, dass es das Löschmittel freigibt, wenn sich der Schlitten 2 nach links bewegt und damit die von ihm im Ausgangszustand auf das Ventil 7 ausgeübte Kraftbeaufschlagung unterbrochen wird.

Bei der in Figur 3 dargestellten Ausführungsform der Auslösevorrichtung ist ein schwenkbarer Kipphebel 13 vorgesehen, der eine Stoßseite 14 aufweist, gegen welche der Schlitten 2 im Zuge des Vorspannungsabbaus und damit mit seiner Bewegung in der Zeichnungsebene nach links, mit einer Stoßkante 15 stößt. Der Kipphebel 13 umfasst weiterhin eine zu der Stoßseite 14 unter einem Winkel α verlaufende Betätigungsseite 16, die im Zuge eines Schwenkvorgangs des Kipphebels auf das Ventil 7 der druckbeaufschlagten Löschmittelquelle 8 eine Kraft ausübt. Es ist weiterhin zu erkennen, dass in der dargestellten Ausführungsform die Schwenkachse 17 des Kipphebels 13 in vertikaler Richtung zwischen der Stoßkante 15 des Schlittens und dem Ventil 7 angeordnet ist. Es ist verständlich, dass bei um 90° in der Zeichnungsebene verdrehter Montage der Auslösevorrichtung, beispielsweise in einem horizontal verlaufenden Kanal, die Schwenkachse 17 des Kipphebels 13 entsprechend in horizontaler Richtung zwischen der Stoßkante 15 des Schlittens 2 und dem Ventil 7 angeordnet ist. Die in Figur 3 dargestellte Ausführungsform ist nicht auf bestimmte Einbauausrichtungen beschränkt, wobei sich die Anordnung der Schwenkachse 17 jeweils analog zu den vorbeschriebenen Ausführungsbeispielen ergibt.

Bei der in der Figur 4 dargestellten Ausführungsform der Auslösevorrichtung weist der Schlitten 2 an einer Stirnseite 18 einen Betätigungskeil 19 auf, mit Keilflächen 20, die sich in Vorschubrichtung x des Schlittens 2 unter einem Winkel β einander annähern. Des Weiteren umfasst diese Ausführungsform eine Ventilauslösung 21, bestehend aus einer dem Ventil 7 abgewandten ortsfesten Hälfte 22 und einer dem Ventil 7 zugewandten und gegenüber der ortsfesten Hälfte 22 in Richtung des Ventils verlagerbaren Hälfte 23. Es ist weiterhin zu erkennen, dass die Hälften 22, 23 gegenüberliegende Flächen 24, 25 aufweisen, die sich in der Vorschubrichtung x einander annähern.

Bewegt sich der Schlitten in Folge des Vorspannungsabbaus in der Zeichnungsebene nach links, so führt dies dazu, dass die beiden Hälften 22, 23 durch den zwischen ihnen eingeführten Betätigungskeil 19 von einer in der Zeichnungsebene vertikal ausgerichteten Kraft beaufschlagt werden. Da die Hälfte 22 ortsfest ist, führt dies zwangsweise dazu, dass die Hälfte 23, welche dem Ventil 7 vorgelagert ist, in Richtung des Ventils bewegt wird. In der dargestellten Ausführungsform ist die Hälfte 23 unmittelbar mit dem Ventil 7 verbunden, so dass die Kraftbeaufschlagung der Hälfte 23 und die damit einhergehende Aufwärtsbewegung der Hälfte 23 senkrecht zu der Vorschubrichtung x unmittelbar auf das Ventil 7 übertragen. Bei dieser Ausführungsform ist das Ventil 7 sowohl derart ausführbar, dass es bei Druckbeaufschlagung auslöst, oder derart ausführbar, dass es bei Unterbrechung einer bestehenden Druckbeaufschlagung das Löschmittel freigibt.

In Figur 5 ist eine erfindungsgemäße Ausführungsform des Systems dargestellt, bei der genau vier Auslösevorrichtungen 1 auf einer geschlossenen Kreisbahn 27 angeordnet sind. Bei punktsymmetrischer Anordnung der Auslösevorrichtungen sind diese gerade an den Eckpunkten eines Quadrates angeordnet. Weiterhin ist das temperaturempfindliche Auslöseelement 6 jeder Auslösevorrichtung 1 in einer lösbar mit dem Schlitten 2 verbundenen Aufnahme 26 aufgenommen. Schließlich ist bei benachbarten Auslösevorrichtungen jeweils der Schlitten 2 der einen Auslösevorrichtung 1 mit der Aufnahme 26 der anderen Auslösevorrichtung 1, oder umgekehrt, mechanisch mit Hilfe eines Drahtes 28, Seiles o.ä. verbunden. Bei der in Figur 5 gezeigten Ausführungsform ist das ortsfeste Bauteil 3 gerade die Wandung eines Abluftkanals, so dass sich in Folge des Zerplatzens einer Ampulle 6 einer Auslösevorrichtung 1 der jeweilige Schlitten 2 radial nach außen bewegt, wodurch die Aufnahme 26 der jeweils benachbarten Auslösevorrichtung 1 aus der benachbarten Auslösevorrichtung 1 herausgelöst wird. Dies hat zur Folge, dass auch der Schlitten der benachbarten Auslösevorrichtung aufgrund der Vorspannung radial nach außen bewegt wird, wodurch wiederum diejenige Aufnahme 26 mitgerissen wird, welche derjenigen Auslösevorrichtung zugeordnet ist, die zu der vorgenannten Auslösevorrichtung benachbart ist. Auf die vorgenannte Weise werden innerhalb kürzester Zeit sämtliche Auslösevorrichtungen 1 des in Figur 5 dargestellten Systems ausgelöst.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung wesentlich sein.

### Bezugszeichenliste

- 1: Auslösevorrichtung
- 2: Schlitten
- 3: ortsfestes Bauteil
- 4: erste Fläche des Schlittens
- 5: erste Fläche des ortsfesten Bauteils
- 6: temperaturempfindliches Auslöseelement
- 7: Ventil
- 8: Löschmittelquelle
- 9: Dämpfungsglied
- 10: federelastisches Element
- 11: zweite Fläche des Schlittens
- 12: Außenfläche
- 13: Kipphebel
- 14: Stoßseite
- 15: Stoßkante
- 16: Betätigungsseite
- 17: Schwenkachse
- 18: Stirnseite
- 19: Betätigungskeil
- 20: Keilflächen
- 21: Ventilauslösung
- 22: ortsfeste Hälfte
- 23: verlagerbare Hälfte
- 24: Fläche der ortsfesten Hälfte
- 25: Fläche der verlagerbaren Hälfte
- 26: Aufnahme
- 27: geschlossene Kreisbahn
- 28: Draht
- α: Winkel zwischen Stoßseite und Betätigungsseite
- β: Annäherungswinkel der Keilflächen
- x: Vorschubrichtung

## Patentansprüche

1. System aus mindestens zwei Auslösevorrichtungen (1) für ein Feuerlöschsystem, mit einem Schlitten (2), der gegenüber einem ortsfesten Bauteil (3) der Auslösevorrichtung (1) oder des Feuerlöschsystems linear verstellbar vorgespannt ist, wobei zwischen einer ersten Fläche (4) des Schlittens (2) und einer ersten Fläche (5) des ortsfesten Bauteils (3), die sich gegenüber stehen und sich im Zuge eines Abbaus der Vorspannung einander annähern, ein temperaturempfindliches Auslöseelement (6) angeordnet ist, wobei das temperaturempfindliche Auslöseelement (6) jeweils in einer lösbar mit dem jeweiligen Schlitten (2) verbundenen Aufnahme (26) aufgenommen ist, und bei dem bei benachbarten Auslösevorrichtungen (1) jeweils der Schlitten (2) der einen Auslösevorrichtung (1) mit der Aufnahme (26) der anderen Auslösevorrichtung (1), oder umgekehrt, mechanisch verbunden ist.

2. System nach Anspruch 1, **dadurch gekennzeichnet, dass** das temperaturempfindliche Auslöseelement (6) eine flüssigkeitsgefüllte Glasampulle oder ein Schmelzlot ist.

3. System nach Anspruch 1 oder 2, **dadurch gekennzeichnet, dass** der Schlitten (2) entweder im vorgespannten oder im entspannten Zustand der Auslösevorrichtung (1) eine Kraft auf ein Ventil (7) einer druckbeaufschlagten Löschmittelquelle (8) ausübt, wobei das Ventil (7) entsprechend im kraftlosen oder im kraftbeaufschlagten Zustand ein Löschmittel aus der Löschmittelquelle (8) freigibt.

4. System nach einem der vorangegangenen Ansprüche, **dadurch gekennzeichnet, dass** sie ein Dämpfungsglied (9) aufweist, das entlang der Verstellrichtung von Schlitten (2) und ortsfestem Bauteil (3) zueinander wirkt.

5. System nach einem der vorangegangenen Ansprüche, **dadurch gekennzeichnet, dass** das ortsfeste Bauteil (3) eine Begrenzungswandung eines Abluftkanals ist.

6. System nach Anspruch 5, **dadurch gekennzeichnet, dass** der Schlitten durch die Wandung (3) hindurchragt, wobei der Schlitten (2) abschnittsweise im Kanalinneren und abschnittsweise außerhalb des Kanals angeordnet ist, wobei die erste Fläche (4) des Schlittens (2) im Kanalinneren angeordnet ist und die erste Fläche (5) des ortsfesten Bauteils (3) eine Innenfläche der Wandung (3) ist, und wobei die Vorspannung zwischen dem ortsfesten Bauteil (3) und dem Schlitten (2) durch ein federelastisches Element (10) bereitgestellt ist, das zwischen einer zweiten Fläche (11) des Schlittens (2), die zu der ersten Fläche (4) des Schlittens (2) beabstandet außerhalb des Kanals angeordnet ist, und einer Außenfläche (12) der Wandung (3) wirkt.

7. System nach einem der vorangegangenen Ansprüche, **dadurch gekennzeichnet, dass** sie einen schwenkbar gelagerten Kipphebel (13) aufweist, der eine Stoßseite (14) umfasst, gegen welche der Schlitten (2) im Zuge des Vorspannungsabbaus mit einer Stoßkante (15) stößt, und einer zu der Stoßseite (14) unter einem Winkel (α) verlaufenden Betätigungsseite (16), die im Zuge eines Schwenkvorgang des Kipphebels (13) auf ein Ventil (7) einer druckbeaufschlagten Löschmittelquelle (8) eine Kraft ausübt, wobei die Schwenkachse (17) des Kipphebels (13) in vertikaler Richtung zwischen der Stoßkante (15) des Schlittens (2) und dem Ventil (7) angeordnet ist.

8. System nach Anspruch 1, **dadurch gekennzeichnet, dass** der Schlitten (2) an einer Stirnseite (18) einen Betätigungskeil (19) aufweist, mit Keilflächen (20), die sich in Vorschubrichtung (x) des Schlittens (2) unter einem Winkel (β) annähern, und mit einer Ventilauslösung (21), die einem Ventil (7) einer druckbeaufschlagten Löschmittelquelle (8) zugeordnet ist, wobei die Ventilauslösung (21) eine dem Ventil (7) abgewandte ortsfeste Hälfte (22) und eine dem Ventil (7) zugewandte, gegenüber der ortsfesten Hälfte (22) in Richtung des Ventils (7) verlagerbare Hälfte (23) aufweist, und wobei die Hälften (22, 23) gegenüberliegende Flächen (24, 25) aufweisen, die sich in der Vorschubrichtung (x) einander annähern.

9. System nach einem der vorangegangenen Ansprüche, **dadurch gekennzeichnet, dass** mindestens drei Auslösevorrichtungen (1) vorgesehen sind, die auf einer geschlossenen Kreisbahn (27) angeordnet sind.

## Claims

1. A system consisting of at least two release devices (1) for a fire extinguishing system, with a carriage (2) which is pretensioned in a linearly adjustable manner opposite a stationary construction component (3) of the release device (1) or of the fire extinguishing system, wherein a temperature-sensitive release element (6) is arranged between a first surface (4) of the carriage (2) and a first surface (5) of the stationary structural component (3) which oppose one another and approach one another during reduction of the pretension, wherein the temperature-sensitive release element (6) is received in a receptacle (26) detachably connected to the particular carriage (2), and in which in the case of adjacent release devices (1) the carriage (2) of the one release device (1) is mechanically connected to the receptacle (26) of the other release device (1) or vice versa.

2. The system according to Claim 1, **characterized in that** the temperature-sensitive release element (6) is a liquid-filled glass ampule or a fusible solder.

3. The system according to Claim 1 or 2, **characterized in that** the carriage (2) exerts a force on a valve (7) of a pressure-loaded source (8) of extinguishing agent either in the pretensioned or in the relaxed state of the release device (1), wherein the valve (7) releases an extinguishing agent from the extinguishing agent source (8) in accordance with the state without force or in the force-loaded state.

4. The system according to one of the previous claims, **characterized in that** it comprises a damping component (9) that acts along the adjustment direction of the carriage (2) and the stationary structural component (3) to one another.

5. The system according to one of the previous claims, **characterized in that** the stationary structural component (3) is a limiting wall of an exhaust air conduit.

6. The system according to Claim 5, **characterized in that** the carriage extends through the wall (3), wherein the carriage (2) is arranged in sections in the interior of the conduit and in sections outside of the conduit, wherein the first surface (4) of the carriage (2) is arranged in the interior of the conduit and the first surface (5) of the stationary structural component (3) is an inner surface of the wall (3), and wherein the pretension between the stationary structural component (3) and the carriage (2) is made available by a resilient elastic element (10) that acts between the second surface (11) of the carriage (2) which is arranged outside of the conduit at a distance to the first surface (4) of the carriage (2) and between an outer surface (12) of the wall (3).

7. The system according to one of the previous claims, **characterized in that** it comprises a pivotably mounted tilting lever (13) that comprises an impact side (14) against which the carriage (2) strikes with an impact edge (15) during the course of the reduction of the pretension and with an activation side (16) running at an angle (α) to the impact side (14) and which exerts a force on a valve (7) of a pressure-loaded extinguishing agent source (8) during the course of a pivoting procedure of the tilting lever (13), wherein the pivot axis (17) of the tilting lever (13) is arranged in a vertical direction between the impact edge (15) of the carriage (2) and the valve (7).

8. The system according to Claim 1, **characterized in that** the carriage (2) comprises an activation wedge (19) on a front side (18) and with wedge surfaces (20) which approach each other in the direction of advance (x) of the carriage (2) at an angle (β), and with a valve release (21) which is associated with a valve (7) of a pressure-loaded extinguishing agent source (8), wherein the valve release (21) comprises a stationary half (22) facing away from the valve (7) and a half (23) which faces the valve (7) and can move opposite the stationary half (22) in the direction of the valve (7), and wherein the halves (22, 23) comprise opposing surfaces (24, 25) which approach one another in the direction of advance (x).

9. The system according to one of the previous claims, **characterized in that** at least three release devices (1) are provided which are arranged on a closed circular path (27).

## Revendications

1. Système composé d'au moins deux dispositifs de libération (1) pour un système d'extinction d'incendie, avec un chariot (2) qui est pré-tendu d'une façon à pouvoir être déplacé linéairement par rapport à un composant (3) stationnaire du dispositif de libération (1) ou du système d'extinction d'incendie, un élément de déclenchement (6) sensible à la température étant disposé entre une première surface (4) du chariot (2) et une première surface (5) du composant (3) stationnaire qui sont opposées et qui se rapprochent l'une de l'autre au cours d'une diminution de la pré-tension, l'élément de déclenchement (6) sensible à la température étant logé respectivement dans un logement (26) raccordé de façon amovible au chariot (2) respectif, et dans lequel, dans le cas de dispositifs de libération (1) voisins, le chariot (2) d'un dispositif de libération (1) est respectivement raccordé mécaniquement au logement (26) de l'autre dispositif de libération (1) ou inversement.

2. Système selon la revendication 1, **caractérisé en ce que** l'élément de déclenchement (6) sensible à la température est une ampoule en verre remplie de liquide ou un fusible.

3. Système selon la revendication 1 ou 2, **caractérisé en ce que** le chariot (2), soit dans l'état pré-tendu soit en l'état détendu du dispositif de libération (1), exerce une force sur une vanne (7) d'une source de produit extincteur (8) soumise à la pression, la vanne (7) libérant un produit extincteur à partir de la source de produit extincteur (8) en conséquence dans l'état sans force ou dans l'état soumis à la force.

4. Système selon l'une des revendications précédentes, **caractérisé en ce qu'**il présente un organe d'amortissement (9) qui agit le long de la direction de déplacement du chariot (2) et du composant (3) stationnaire réciproquement.

5. Système selon l'une des revendications précédentes, **caractérisé en ce que** le composant (3) stationnaire est une paroi de délimitation d'un conduit d'évacuation d'air.

6. Système selon la revendication 5, **caractérisé en ce que** le chariot dépasse à travers la paroi (3), le chariot (2) étant disposé par tronçons dans l'intérieur du conduit et par tronçons à l'extérieur du conduit, la première surface (4) du chariot (2) étant disposée dans l'intérieur du conduit, et la première surface (5) du composant (3) stationnaire étant une surface intérieure de la paroi (3), et la pré-tension entre le composant (3) stationnaire et le chariot (2) étant fournie par un élément (10) à élasticité de ressort qui agit entre une deuxième surface (11) du chariot (2) qui est disposée à distance de la première surface (4) du chariot (2) à l'extérieur du conduit et une surface extérieure (12) de la paroi (3).

7. Système selon l'une des revendications précédentes, **caractérisé en ce que** qu'il présente un levier basculant (13) supporté en pivotement qui comprend un côté d'impact (14) que vient heurter le chariot (2) au cours de la diminution de la pression avec une arête d'impact (15), et un côté actionnement (16), faisant un angle (α) par rapport au côté d'impact (14), qui, au cours d'un processus de pivotement du levier basculant (13), exerce une force sur une vanne (7) d'une source de produit extincteur (8) soumise à la pression, l'axe de pivotement (17) du levier basculant (13) étant disposé dans la direction verticale entre l'arête d'impact (15) du chariot (2) et la vanne (7).

8. Système selon la revendication 1, **caractérisé en ce que** le chariot (2) présente sur un côté frontal (18) un coin d'actionnement (19), avec des surfaces de coin (20) qui, dans la direction d'avance (x) du chariot (2), se rapprochent en formant un angle (β), et avec une libération de vanne (21) qui est affectée à une vanne (7) d'une source de produit extincteur (8) soumise à la pression, la libération de vanne (21) présentant une moitié (22) stationnaire éloignée de la vanne (7) et une moitié (23) tournée vers la vanne (7) et pouvant être déplacée en direction de la vanne (7) par rapport à la moitié (22) stationnaire, et les moitiés (22, 23) présentant des surfaces (24, 25) opposées qui se rapprochent l'une de l'autre dans la direction d'avance (x).

9. Système selon l'une des revendications précédentes, **caractérisé en ce qu'**il est prévu au moins trois dispositifs de libération (1) qui sont disposés sur une trajectoire circulaire (27) fermée.
